# EUROPÄISCHE PATENTSCHRIFT

(11) **EP 1 916 629 B1**
(45) Veröffentlichungstag und Bekanntmachung des Hinweises auf die Patenterteilung: **17.10.2012**
(21) Anmeldenummer: 06022479.7
(22) Anmeldetag: 27.10.2006
(51) Int. Cl.: G07B 17/00

(54) **Verfahren zur Verhinderung von einem Mehrfachdruck eines Frankiervermerks**
Method for preventing multiple printing of a postage indicium
Procédé pour éviter l'impression multiple d'une marque d'affranchissement

(43) Veröffentlichungstag der Anmeldung: 30.04.2008
(73) Patentinhaber: Deutsche Post AG, 53113 Bonn (DE)
(72) Erfinder: Mayer, Boris, 53129 Bonn (DE); Ogilvie, Thomas, 53179 Bonn (DE)
(74) Vertreter: Jostarndt, Hans-Dieter

(56) Entgegenhaltungen:
- WO-A1-01/45051
- WO-A2-01/35346
- DE-A1-102004 046 051
- US-A1- 2003 074 324
- "Supporting Non-JavaScript Browsers", INTERNET CITATION, 9 October 2000 (2000-10-09), XP007909757, Retrieved from the Internet: URL:http://proquest.safaribooksonline.com/ 0672320258 [retrieved on 2009-09-10]
- "Oracle Database 10g R1 & R2: New Features For Administrators - Volume A", INTERNET CITATION, 1 November 2005 (2005-11-01), pages 1-6, XP007919436, Retrieved from the Internet: URL:http://proquest.safaribooksonline.com/ book/databases/oracle/0132011 [retrieved on 2011-09-19]

## Beschreibung

### Technisches Gebiet

Die Erfindung betrifft ein Verfahren zum Erzeugen eines Frankiervermerks, wobei der Frankiervermerk einer Bedieneinheit unter Verwendung eines intelligenten Dokuments bereitgestellt wird.

Die Erfindung betrifft ferner eine Vorrichtung zur Durchführung des Verfahrens.

### Hintergrund und Stand der Technik

Aus der deutschen Patentanmeldung DE 10 2004 046 051 A1 ist es bekannt, Frankiervermerke, die in einem zentralen Frankierserver erzeugt werden, einer Bedieneinheit über ein Netzwerk unter Verwendung eines intelligenten Dokuments bereitzustellen. Intelligente Dokumente enthalten neben Text- und Graphikelementen eine Prozesslogik, die es erlaubt, den Inhalt des Dokuments zu verändern und vorgegebene Prozesse auszuführen. Insbesondere sieht das bekannte Verfahren vor, den Druck eines in einem derartigen intelligenten Dokument enthaltenden Frankiervermerks in einer zentralen Datenbank zu protokollieren und vor dem Druck zu ermitteln, ob der Frankiervermerk bereits einmal ausgedruckt worden ist. Ist dies der Fall, wird der Druck nicht ermöglicht, so dass ein in missbräuchlicher Absicht durchgeführter Mehrfachdruck des Frankiervermerks verhindert wird. Die Protokollierung des Drucks und die Prüfungsschritte werden mittels der Prozesslogik des intelligenten Dokuments vorgenommen, die insbesondere die Kommunikation zwischen der Bedieneinheit und der zentralen Datenbank steuert. Zur Ausführung der Prozesslogik wird eine Programmausführungsumgebung benötigt, die in einem Darstellungsprogramm enthalten ist, das in der Bedieneinheit des Kunden ausgeführt wird und so ausgelegt ist, dass es gewöhnliche und intelligente Dokumente darstellen und interpretieren kann. Ein Beispiel für ein derartiges Darstellungsprogramm ist der "Adobe Reader" der Firma Adobe, der in neueren Versionen neben herkömmlichen PDF-Dokumenten (PDF: Portable Document Format) auch intelligente PDF-Dokumente verarbeiten kann.

Bei dem bekannten Verfahren kann ein Frankiervermerk nicht gedruckt werden, wenn bestimmte Voraussetzungen für den Druck nicht gegeben sind. So kann der Druck beispielsweise nicht ausgeführt werden, wenn in der Bedieneinheit eine Version des Darstellungsprogramms vorliegt, die nicht dazu in der Lage ist, intelligente Dokumente zu interpretieren oder eine entsprechende Funktionalität des Darstellungsprogramms nicht aktiviert ist. In diesen Fällen können statische Inhalte des intelligenten Dokuments in der Regel zwar an der Bedieneinheit dargestellt werden, die Funktionalität des Dokuments zur Durchführung der notwendigen Datenbankabfrage und zum Steuern des Drucks steht jedoch nicht zur Verfügung. Ferner kann die Netzwerkverbindung zwischen der Bedieneinheit und dem Netzwerk deaktiviert sein, so dass nicht ermittelt werden kann, ob der Frankiervermerk nicht bereits gedruckt worden ist. In diesem Fall ist ein Druck des Frankiervermerks ebenfalls nicht möglich.

Hierbei besteht das Problem, dass der Nutzer keinerlei Information darüber erhält, welche Voraussetzung für den Druck des Frankiervermerks nicht erfüllt ist, da Ergebnisse von Prüfungsschritten, in denen das Vorliegen der Voraussetzungen für die Nutzung der Funktionalität des intelligenten Dokuments nicht dargestellt werden. Hierdurch wird die Wahrscheinlichkeit dafür, dass der Nutzer die fehlenden Voraussetzungen selbsttätig schaffen kann, erheblich verringert. Dies führt zur Unzufriedenheit des Nutzers und zu unnötigen Servicefällen bei dem Anbieter der Frankiervermerke.

### Darstellung der Erfindung

Daher ist es eine Aufgabe der vorliegenden Erfindung, ein Verfahren zur Frankierung von Postsendungen so durchzuführen beziehungsweise eine Vorrichtung zur Frankierung von Postsendungen so auszugestalten, dass ein hoher Bedienkomfort für einen Benutzer mit einem hohen Schutz vor Manipulationen verbunden wird.

Erfindungsgemäß wird diese Aufgabe durch ein Verfahren mit den Merkmalen des Patentanspruchs 1 und ein Computerprogramm produkt nach Anspruch 15 gelöst.

Es wird ein Verfahren zum Erzeugen eines Frankiervermerks so durchgeführt, dass vor, während oder nach dem Öffnen eines den Frankiervermerk enthaltenden intelligenten Dokuments überprüft wird, ob der Frankiervermerk bereits gedruckt wurde.

Ferner wird ein Verfahren bereitgestellt, bei denen das intelligente Dokument ein Programm umfasst, das bei Vorliegen einer Voraussetzung mittels einer Programmausführungsumgebung ausführbar ist und das mittels eines Darstellungsprogramms darstellbare Inhalte enthält. In das intelligente Dokument wird ein Programm-Modul eingebracht, das dazu ausgebildet ist, eine darstellbare Angabe eines Ergebnisses des Prüfungsschritts zur Prüfung des Vorliegens der Voraussetzung innerhalb des intelligenten Dokuments zu erzeugen.

Bei der Voraussetzung handelt es sich insbesondere um eine Information, ob ein Ausdruck erfolgte.

Ferner wird ein intelligentes Dokument eingesetzt, das ein Programm umfasst, das bei Vorliegen einer Voraussetzung mittels einer Programmausführungsumgebung ausführbar ist, und das mittels eines Darstellungsprogramms darstellbare Inhalte enthält. Das intelligente Dokument zeichnet sich dadurch aus, dass ein Programm-Modul enthalten ist, das dazu ausgebildet ist, eine darstellbare Angabe eines Ergebnisses des Prüfungsschritts zur Prüfung des Vorliegens der Voraussetzung innerhalb des intelligenten Dokuments zu erzeugen.

Außerdem wird eine Vorrichtung zum Erzeugen eines Frankiervermerks mit Mitteln zum Bereitstellen des Frankiervermerks unter Verwendung eines intelligenten Dokuments beschrieben. Diese Vorrichtung zeichnet sich dadurch aus, dass ein Abfragemittel zur Prüfung, ob der Frankiervermerk bereits gedruckt wurde, vorgesehen ist.

Zudem wird eine Vorrichtung zum Erzeugen eines intelligenten Dokuments geschaffen, das ein Programm umfasst, das bei Vorliegen einer Voraussetzung mittels einer Programmausführungsumgebung ausführbar ist, und das mittels eines Darstellungsprogramms darstellbare Inhalte enthält. Die Vorrichtung ist dazu eingerichtet, ein Programm-Modul in das intelligente Dokument einzubringen, das dazu ausgebildet ist, eine darstellbare Angabe eines Ergebnisses des Prüfungsschritts zur Prüfung des Vorliegens der Voraussetzung innerhalb des intelligenten Dokuments zu erzeugen.

Ein Vorteil dieser Ausführungsform der Erfindung besteht darin, dass in dem intelligenten Dokument selbst ein Programm-Modul enthalten ist, mit dem eine Angabe des Ergebnisses eines Prüfungsschritts erzeugt werden kann. Hierdurch ist das intelligente Dokument selbst zur Angabe des Ergebnisses eines Prüfungsschritts in der Lage, so dass das Ergebnis des Prüfungsschritts unabhängig von der Konfiguration des Darstellungsprogramms angezeigt wird.

Unter einer darstellbaren Angabe innerhalb eines intelligenten Dokuments wird im Rahmen der Erfindung eine Angabe verstanden, die mittels des Darstellungsprogramms beispielsweise an einem Bildschirm angezeigt werden kann. Intelligente Dokumente können neben den darstellbaren Inhalten weitere Inhalte wie beispielsweise Programmcodes enthalten, die zumindest in einem normalen Darstellungsmodus nicht mittels Darstellungsprogramms angezeigt werden.

Innerhalb der Prüfungsschritte wird vorteilhaft überprüft, ob bestimmte Voraussetzungen für die Nutzung der Funktionalität des intelligenten Dokuments vorliegen. Sind diese Voraussetzungen erfüllt, wird ein positives Ergebnis des Prüfungsschritts angezeigt. Falls die Voraussetzungen nicht erfüllt sind, wird ein negatives Prüfungsergebnis angezeigt, so dass der Nutzer Kenntnis darüber erhält, welche Voraussetzung nicht erfüllt ist. Diese Kenntnis kann er dazu nutzen, die entsprechende Voraussetzung zu schaffen.

In einer Ausführungsform ist es vorgesehen, dass der Prüfungsschritt mittels des Programm-Moduls durchgeführt wird.

Ein Prüfungsschritt ist die Abfrage, ob der Frankiervermerk bereits gedruckt wurde.

In einer Weiterbildung ist vorgesehen, dass die Abfrage durch einen Frankierclient übermittelt wird.

Eine Ausführungsform des Verfahrens zeichnet sich weiterhin dadurch aus, dass die Abfrage an den Frankierserver erfolgt.

Es ist jedoch gleichfalls möglich und zweckmäßig, dass die Abfrage an eine mit dem Frankierserver verbindbare Datenbank erfolgt.

Das Verfahren beinhaltet, dass für den Fall, dass die Anfrage ergibt, dass der Frankiervermerk noch nicht gedruckt wurde, ein Druck des Frankiervermerks ermöglicht wird.

Das Verfahren sieht vor, dass der Druck des Frankiervermerks dadurch ermöglicht wird, dass eine Schaltfläche für einen Druckvorgang des Frankiervermerks eingeblendet und/oder aktiviert wird.

Eine weitere Fortbildung des Verfahrens sieht vor, dass bei einer Betätigung der Schaltfläche ein Abruf eines gültigen Codes für die Erzeugung eines Frankiervermerks erfolgt.

Das Verfahren zeichnet sich dadurch aus, dass bei der Betätigung der Schaltfläche ein Druck des gültigen Codes erfolgt.

Es ist besonders bevorzugt, dass bei der Betätigung der Schaltfläche sowohl der Abruf des gültigen Codes als auch der Ausdruck des gültigen Codes erfolgen.

Der Ausdruck des gültigen Codes entspricht einer darstellbaren Angabe des Frankiervermerks.

Insbesondere ist es vorteilhaft, dass das Programm-Modul so ausgebildet ist, dass es die darstellbare Angabe des Frankiervermerks erzeugt.

Vorteilhaft ist das Programm-Modul in dieser Ausgestaltung auch zur Durchführung des Prüfungsschritts ausgebildet, so dass sich das intelligente Dokument unabhängig von der speziellen Konfiguration des Darstellungsprogramms selbst prüfen kann.

Eine Weiterbildung ob die Programmausführungsumgebung zur Verfügung steht, wird beschrieben.

Diese Weiterbildung hat den Vorteil, dass der Nutzer gegebenenfalls darüber informiert werden kann, dass die Programmausführungsumgebung nicht vorhanden ist und daher bestimmte Funktionen des intelligenten Dokuments nicht verfügbar sind.

Falls die Programmausführungsumgebung nicht zur Verfügung steht, kann der Prüfungsschritt jedoch nicht direkt durch die Ausführung eines Programms vorgenommen werden. Ebenso kann die Angabe eines negativen Ergebnisses des Prüfungsschritts nicht mittels des Programm-Moduls in das intelligente Dokument eingebracht werden.

Zudem ist eine Ausführungsform der Vorrichtung dadurch gekennzeichnet, dass die Vorrichtung dazu ausgebildet ist, eine darstellbare Angabe eines negativen Ergebnisses des Prüfungsschritts in das intelligente Dokument einzubringen, und dass das Programm-Modul dazu eingerichtet ist, die darstellbare Angabe des negativen Ergebnisses des Prüfungsschritts in eine Angabe eines positiven Ergebnisses des Prüfungsschritts umzuwandeln.

Bei diesen Ausführungsformen kann die Prüfung, ob die Programmausführungsumgebung vorhanden ist, vorteilhaft implizit mittels des Programm-Moduls vorgenommen werden, das die Angabe des Ergebnisses des Prüfungsschritts innerhalb des intelligenten Dokuments erzeugt. Dies wird dadurch erreicht, dass aufgrund der Ausführung des Programm-Moduls, die nur bei verfügbarer Programmausführungsumgebung erfolgen kann, eine Angabe eines positiven Ergebnisses des Prüfungsschritts durch eine Umwandlung einer bereits in dem intelligenten Dokument vorhandenen Angabe eines negativen Ergebnisses des Prüfungsschritts erzeugt wird. Falls die Programmausführungsumgebung nicht verfügbar ist, kann das Programm-Modul nicht ausgeführt werden, und die Angabe des negativen Ergebnisses des Prüfungsschritts bleibt erhalten.

Bei einer Weiterbildung des Verfahrens ist es vorgesehen, dass das Programm den einmaligen Druck eines Frankiervermerks steuert und dass das intelligente Dokument von einem Frankierserver über ein Netzwerk an einen Frankierclient übermittelt wird.

Eine Ausführungsform des Verfahrens zeichnet sich weiterhin dadurch aus, dass bei einem ersten Druck des Frankiervermerks eine Nachricht von dem Frankierclient an den Frankierserver übermittelt wird und dass der Druck aufgrund der Nachricht in dem Frankierserver protokolliert wird.

In einer besonders ausgeprägten Ausgestaltung des Verfahrens ist es möglich, dass Nutzer mit besonderer Berechtigung - z.B. Administratoren und/oder Mitarbeiter des Kundenservice) - das im Frankierserver protokolliert Druckereignis zurücksetzen können, so dass durch den Kunden der Druck erneut angestoßen werden kann

Ferner ist es bei einer Ausgestaltung des Verfahrens vorgesehen, dass das Programm zur Steuerung des Drucks des Frankiervermerks nur dann ausführbar ist, wenn eine Netzwerkverbindung zwischen dem Frankierclient und dem Frankierserver besteht und wenn anhand einer Abfrage des Frankierservers festgestellt wird, dass der Frankiervermerk noch nicht gedruckt worden ist.

Hierdurch wird verhindert, dass ein einmal bezahlter Frankiervermerk mehrfach ausgedruckt wird.

Eine Ausgestaltung des Verfahrens ist dadurch gekennzeichnet, dass in dem Prüfungsschritt überprüft wird, ob ein Zugriff auf das Netzwerk besteht.

Zudem beinhaltet eine Weiterbildung des Verfahrens, dass in dem Prüfungsschritt eine Abfrage des Frankierservers vorgenommen wird, bei der überprüft wird, ob Inhalte des intelligenten Dokuments bereits einmal gedruckt worden sind.

Eine weitere Ausgestaltung des Verfahrens beinhaltet, dass die Programmausführungsumgebung Bestandteil des Darstellungsprogramms ist.

Diese und weitere Vorteile, Besonderheiten und zweckmäßige Weiterbildungen der Erfindung werden auch anhand der Ausführungsbeispiele deutlich, die im Folgenden unter Bezugnahme auf Figur 1 beschrieben werden.

### Kurze Beschreibung der Figur

Die Abbildung (Fig. 1) zeigt eine schematische Darstellung eines Frankierclients, der mit einem Server verbunden ist, von dem intelligente Dokumente an den Frankierclient übermittelbar sind.

Nachfolgend wird die Erfindung am Beispiel einzelner Formen intelligenter Dokumente erläutert:

Eine Ausführungsform intelligenter Dokumente beinhaltet einen Einsatz von Umschlägen in PDF-Formaten, wie sie beispielsweise von dem Software-Unternehmen Adobe angeboten werden.

Derartige Dokumente können mit einem geeigneten Programm geöffnet, gelesen und bearbeitet werden. Insbesondere eignet sich hierfür der Acrobat Reader.

Für die dynamische Abfrage des Lizenzservers aus dem Acrobat Reader heraus nutzt die Anwendung beispielsweise einzelne, mehrere oder sämtliche der folgenden JavaScript-Funktionen:
- app.viewerVersion: Für das Überprüfen der der Reader-Version.
- SOAP.*: Für das Prüfen auf Internetverbindung.
- document.getField("feldname").display = display.hidden / display.visible für das Ein- und Ausblenden von "Muster" Überdrucken.
- document.print({bUI: true, nStart: 1, nEnd: 1, bSilent: true, bAnnotation: true}) bzw. document.print({bUI: false, nStart: 1, nEnd: 1, bSilent: true, bAnnotation: true}) für das direkte Drucken des Dokumentes ohne Nutzerinteraktion.
- Die eigentlich zu druckenden PDFs werden als Annotation-Formfelder hinterlegt (ursprünglich für ein visuelles Feedback - z.B. beim Drücken eines Buttons - gedacht, um zwischen gedrücktem und nicht gedrücktem Zustand zu unterscheiden) und nur unmittelbar vor dem Druck auf "visible" geschaltet.
- Barcode-Felder. Der Acrobat Reader unterstützt Formfelder, die zu einem Wert (i.d.R. Zahlenwert) einen entsprechenden Barcode anzeigen.
- Alternativ können für Barcode-Felder spezielle Fonts verwendet werden, die im dem Dokument eingebettet werden.
- Für Barcodetypen, die der Acrobat Reader weder intern, noch durch zusätzliche Schriftarten unterstützt, kann der Barcode als Bitmap-Image über eine externe URL geladen werden. Hierzu müsste in der Anwendung ein Servlet-Service implementiert werden, der das entsprechende Bitmap generiert und zur Verfügung stellt.

In Figur 1 ist schematisch ein Frankierclient 101 dargestellt, der über ein Netzwerk 102 mit einem Server 103 verbunden ist. Bei dem Netzwerk 102 handelt es sich beispielsweise um das Internet oder ein Intranet. Bei dem Frankierclient 101 handelt es sich um einen PC (Personal Computer), der über eine Anzeigeeinrichtung 104 und wenigstens eine Eingabeeinrichtung 109 verfügt sowie über einen Speicher 105 und einen Prozessor 106. In dem Speicher 105 ist insbesondere ein Darstellungsprogramm gespeichert, das in dem Frankierclient 101 ausführbar ist und dazu in der Lage ist, herkömmliche Dokumente eines bestimmten Formats wie beispielsweise PDF-Dokumente zu öffnen und deren Inhalt an der Anzeigeeinrichtung 104 darzustellen. Ferner erlaubt das Darstellungsprogramm die Verarbeitung von intelligenten Dokumenten, d.h., es ist dazu ausgebildet, darstellbare Inhalte von intelligenten Dokumenten an der Anzeigeeinrichtung 104 darzustellen und Programme auszuführen, die in dem intelligenten Dokument enthalten sind. Hierfür stellt das Darstellungsprogramm eine Programmausführungsumgebung bereit, mit der in den Programmen enthaltene Programmbefehle interpretiert und ausgeführt werden können. Darüber hinaus ist der Frankierclient 101 über eine Schnittstelle mit einer Druckeinrichtung 107 verbunden und verfügt über eine Netzwerkschnittstelle zur Verbindung mit dem Netzwerk 102.

Intelligente Dokumente werden von dem Server 103 über das Netzwerk 102 an den Frankierclient 103 übermittelt. Hierzu verfügt der Server 103 über eine beispielsweise als Softwareprogramm ausgebildete Einrichtung zur Erzeugung intelligenter Dokumente. In einer Ausführungsform ist der Server 103 als Frankierserver ausgebildet, der intelligente Dokumente für den Druck von Frankiervermerken bereitstellt. In dieser Ausführungsform umfasst der Server 103 eine Datenbank 108 mit jeweils einem Eintrag für jeden erzeugten und an einen Frankierclient 101 übermittelten Frankiervermerk.

Die intelligenten Dokumente umfassen Inhalte, die mittels des Darstellungsprogramms an der Anzeigeeinrichtung 104 dargestellt werden können und aus Text- und/oder Graphikelementen bestehen. Ferner sind in die intelligenten Dokumente Programme eingebettet, die mittels der Programmausführungsumgebung des Darstellungsprogramms ausführbar sind. Bei den Programmen handelt es sich um Skripte, die den Programmcode umfassen, der von der Programmausführungsumgebung interpretiert werden kann. Anhand der Programme können darstellbare Inhalte der intelligenten Dokumente verändert werden. Ferner ermöglichen die Programme die Ausführung weiterer Prozesse wie beispielsweise die Ansteuerung der Druckeinrichtung 102 für den Druck von Inhalten des intelligenten Dokuments oder Zugriffe auf die Netzwerkschnittstelle. Der Programmcode wird in dem normalen Darstellungsmodus des Darstellungsprogramms nicht an der Anzeigeeinrichtung 104 dargestellt. Grundsätzlich kann jedoch das Darstellungsprogramm über einen Sonderdarstellungsmodus verfügen, in dem auch der Programmcode darstellbar ist.

Ein von dem Server bereitgestelltes intelligentes Dokument enthält im Rahmen der vorliegenden Erfindung ferner eine Statusinformation zur Angabe des Ergebnisses eines oder mehrerer Prüfungsschritte. Darstellbare Angaben der Prüfungsergebnisse werden dabei mittels eines oder mehrerer Programm-Module erzeugt, die ebenfalls in dem intelligenten Dokument enthalten sind. Die Programm-Module können als eigenständige Programme ausgebildet oder Teil eines Programms sein, das zur Ausführung der Hauptfunktionalität des intelligenten Dokuments vorgesehen ist. Innerhalb der Prüfungsschritte wird ermittelt, ob bestimmte Voraussetzungen für die Nutzung der Hauptfunktionalitäten des intelligenten Dokuments vorliegen. Hierdurch erlangt der Nutzer im Falle einer nicht nutzbaren Funktionalität insbesondere Kenntnis einer möglicherweise nicht erfüllten Voraussetzung. Diese Kenntnis kann er verwenden, um die Voraussetzung zu schaffen und so die Funktionalitäten des intelligenten Dokuments zu nutzen.

Eine Voraussetzung für die Nutzung der Funktionalität eines intelligenten Dokuments ist grundsätzlich die Verfügbarkeit der Programmausführungsumgebung. In der Regel enthalten jedoch nicht alle Darstellungsprogramme zur Darstellung von Dokumenten im Format des intelligenten Dokuments eine geeignete Programmausführungsumgebung. So kann die Programmausführungsumgebung beispielsweise in älteren Versionen des Darstellungsprogramms nicht vorhanden sein. In einer Ausführungsform wird daher in einem Prüfungsschritt insbesondere geprüft, ob das Darstellungsprogramm des Frankierclients 101 über eine Programmausführungsumgebung verfügt, die zur Ausführung des in dem intelligenten Dokument enthaltenen Programms geeignet ist. Um das Ergebnis dieses Prüfungsschritts auch dann korrekt darstellen zu können, wenn die Programmausführungsumgebung nicht vorhanden ist, wird bereits bei der Erstellung des intelligenten Dokuments eine darstellbare Angabe eines negativen Ergebnisses des Prüfungsschritts in das Dokument eingebracht. Ferner wird in das intelligente Dokument ein Programm-Modul eingebracht, das die Angabe des negativen Ergebnisses des Prüfungsschritts in die Angabe einer erfolgreichen Durchführung des Prüfungsschritts umwandelt, wenn es ausgeführt wird. Das intelligente Dokument wird dabei vorzugsweise so konfiguriert, dass das Programm-Modul nach dem Öffnen des intelligenten Dokuments in dem Darstellungsprogramm bei vorhandener Programmausführungsumgebung automatisch gestartet wird.

Unmittelbar nach dem Öffnen des intelligenten Dokuments in dem Darstellungsprogramm wird somit zunächst die Angabe des negativen Prüfungsergebnisses angezeigt. Dies geschieht unabhängig davon, ob die Programmausführungsumgebung zur Verfügung steht oder nicht. Steht die Programmausführungsumgebung zur Verfügung, wird das Programm-Modul nach dem Öffnen des intelligenten Dokuments gestartet. Aufgrund der Ausführung des Programms wird dann die Angabe des negativen Ergebnisses des Prüfungsschritts, d.h., die Angabe, dass die erforderliche Programmausführungsumgebung nicht zur Verfügung steht, in eine Angabe eines positiven Ergebnisses des Prüfungsschritts umgewandelt. Steht die Programmausführungsumgebung nicht zur Verfügung, kann das Programm-Modul nicht ausgeführt werden, und die Angabe des negativen Ergebnisses des Prüfungsschritts bleibt unverändert bestehen. Die Prüfung, ob die Programmausführungsumgebung zur Verfügung steht, wird somit implizit durchgeführt und liefert ein positives oder negatives Ergebnis, je nachdem, ob das Programm-Modul ausgeführt werden kann oder nicht.

Neben diesem Prüfungsschritt, in dem eine Entscheidung über das Vorhandensein der Programmausführungsumgebung getroffen wird, können gleichfalls andere Prüfungsschritte mittels eines in dem intelligenten Dokument enthaltenen Programms ausgeführt werden. Die Ergebnisse dieser Prüfungsschritte können dann in der gleichen Weise dargestellt werden, indem mittels eines Programm-Moduls eine Umwandlung der Angabe eines negativen Ergebnisses in die Angabe eines positiven Ergebnisses vorgenommen wird.

Die Umwandlung der Angabe des negativen Ergebnisses des Prüfungsschritts in die Darstellung eines positiven Ergebnisses des Prüfungsschritts kann durch eine Veränderung der Angabe erfolgen. Beispielsweise können der negativen Angabe eine oder mehrere Zeichen hinzugefügt werden, um eine Angabe eines positiven Ergebnisses des Prüfungsschritts zu erzeugen. Ferner kann die Statusangabe beispielsweise farbig ausgebildet sein. Die Umwandlung der Angabe des negativen Ergebnisses des Prüfungsschritts in eine Angabe eines positiven Ergebnisses kann hierbei durch eine Farbänderung erfolgen, die mittels des Programms vorgenommen wird.

Darüber hinaus kann es auch vorgesehen sein, dass Zeichen oder Symbole der Angabe des negativen Ergebnisses des Prüfungsergebnisses zumindest teilweise durch Zeichen oder Symbole ersetzt werden, mittels derer ein positives Ergebnis des Prüfungsschritts dargestellt wird.

Dies ermöglicht es, das Verfahren zum Erzeugen eines Frankiervermerks, wobei der Frankiervermerk einer Bedieneinheit unter Verwendung des intelligenten Dokuments bereitgestellt wird, auf eine besonders zuverlässige und manipulationssichere Art durchzuführen.

Um sicherzustellen, dass bei einem Öffnen des Dokuments eine Abfrage, ob der Frankiervermerk bereits gedruckt wurde, erfolgt, ist es vorteilhaft, dass die Abfrage durch einen Frankierclient 101 übermittelt wird.

Insbesondere wird durch die Erfindung ein System geschaffen, das die Manipulationssicherheit weiter dadurch erhöht, dass die Abfrage an den Frankierserver 103 erfolgt.

Eine hohe Manipulationssicherheit lässt sich auch dadurch erreichen, dass die Abfrage an eine mit dem Frankierserver 103 verbindbare Datenbank erfolgt.

In diesem Fall ist es vorteilhaft, die Datenbank in einem geschützten Bereich einer Datenverarbeitungsanlage anzuordnen. Hierdurch erfolgt eine besonders sichere und zuverlässige Abfrage.

Die Auswertung der Abfrage erfolgt in einer Weiterbildung so, dass für den Fall, dass die Abfrage ergibt, dass der Frankiervermerk noch nicht gedruckt wurde, ein Druck des Frankiervermerks ermöglicht wird.

Eine Weiterbildung des Verfahrens, des intelligenten Dokuments und der für die Durchführung des Verfahrens geeigneten Vorrichtung sieht vor, dass der Druck des Frankiervermerks dadurch ermöglicht wird, dass eine Schaltfläche für einen Druckvorgang des Frankiervermerks eingeblendet und/oder aktiviert wird.

Bei einer Weiterbildung der Erfindung ist vorgesehen, dass nach Druck eines Frankiervermerks die Schaltfläche für einen Druckvorgang deaktiviert und/oder. ausgeblendet wird.

Um einen Frankiervermerk drucken zu können, ist bei einer Weiterbildung der Erfindung insbesondere erforderlich, dass
- das Darstellungsprogramm über eine Programmausführungsumgebung zur Ausführung von in das intelligente Dokument eingebetteten Programmen verfügt,
- eine Anbindung des Frankierclients 101 an das Netzwerk 102 besteht, auf welche die Programme zugreifen können und
- die Datenbank keinen Vermerk über den Druck des Frankiervermerks enthält.

Daher werden vorzugsweise beim Öffnen des intelligenten Dokuments Prüfungsschritte durchgeführt, in denen geprüft wird, ob die zuvor genannten Voraussetzungen erfüllt sind.

In einer Ausgestaltung der Erfindung werden die Ergebnisse dieser Prüfungsschritte in dem intelligenten Dokument in einer Statusanzeige dargestellt.

Die Statusanzeige enthält bei in einer Ausgestaltung ein Statusfeld für die Angabe des Ergebnisses der Prüfung, ob die Programmausführungsumgebung zur Verfügung steht, ein Statusfeld für die Angabe des Ergebnisses der Prüfung, ob eine Netzwerkanbindung besteht sowie ein Statusfeld für die Angabe des Ergebnisses der Prüfung, ob der Frankiervermerk bereits einmal gedruckt worden ist. Das von dem Server 103 bereitgestellte intelligente Dokument enthält dabei zunächst die Statusanzeige, die zumindest die Angabe eines negativen Ergebnisses des ersten Prüfungsschritts umfasst, bei dem das Vorhandensein der Programmausführungsumgebung überprüft wird. Die Ergebnisse der übrigen Prüfungsschritte, bei denen die Anbindung des Frankierclients 101 an das Netzwerk 101 und das Vorhandensein des Vermerks über den Druck in der Datenbank des Servers 103 überprüft werden, sind vorzugsweise ebenfalls negativ dargestellt. Grundsätzlich ist es bei diesen Angaben auch möglich, sie in neutraler Form in das Dokument einzubringen und nach Durchführung der Prüfungsschritte je nach Erfolg in Angaben eines positiven oder negativen Prüfergebnisses umzuwandeln. Dass zunächst eine Angabe negativer Prüfergebnisse in dem Dokument vorhanden ist, hat jedoch insbesondere den Vorteil, dass die Statusangaben für diese Prüfschritte sich in gleicher Weise verhalten wie die Angabe des Ergebnisses der Prüfung, ob die Programmausführungsumgebung vorhanden ist.

Nach dem Öffnen des intelligenten Dokuments in dem Darstellungsprogramm des Frankierclients 101 werden die Prüfungsschritte sukzessive durchgeführt. Bei erfolgreicher Durchführung der Prüfungsschritte werden die entsprechenden Angaben des negativen Prüfergebnisses in der Statusanzeige in eine Angabe positiver Prüfergebnisse umgewandelt. Ferner wird nach erfolgreicher Durchführung eines Prüfungsschritts der nachfolgende Prüfungsschritt gestartet. Insbesondere enthält das intelligente Dokument dabei ein Programm-Modul, das die in dem Statusfeld enthaltene Angabe des negativen Ergebnisses der Prüfung, ob die Programmausführungsumgebung vorhanden ist, wie zuvor bereits beschrieben, in ein positives Prüfergebnis umwandelt.

Nachfolgend wird mittels desselben oder eines weiteren Programm-Moduls festgestellt, ob ein Zugriff auf das Netzwerk 102 besteht, indem beispielsweise eine Anfrage an den Server 103 gesendet wird. Wird auf diese Anfrage eine Antwort erhalten, besteht die Netzwerkanbindung, und die entsprechende Angabe in dem Statusfeld wird in die Angabe eines positiven Ergebnisses des Prüfungsschritts umgewandelt. Ferner wird mittels eines in dem intelligenten Dokument vorhandenen Programm-Moduls über das Netzwerk 102 die Datenbank 108 des Servers 103 abgefragt um festzustellen, ob der Frankiervermerk bereits einmal ausgedruckt worden ist. Ist dies nicht der Fall, wird die entsprechende Angabe in dem Statusfeld in die Angabe eines positiven Ergebnisses des Prüfungsschritts umgewandelt. Zudem wird die Schaltfläche für die Initiierung des Drucks des gültigen Frankiervermerks eingeblendet bzw. derart aktiviert, dass sie von dem Nutzer betätigt werden kann.

Ferner ist es bei der gezeigten Ausführungsform des intelligenten Dokuments vorgesehen, dass die erfolgreiche Durchführung aller Prüfungsschritte durch die Buchstaben "OK" angezeigt wird, die gleichfalls mittels eines Programms als darstellbarer Inhalt in das intelligente Dokument eingebracht werden, wenn der letzte Prüfungsschritt erfolgreich durchgeführt worden ist. Diese Darstellung kann optional erfolgen, so. dass der Kunde diese entweder im Falle einer positiven Prüfung zum Beispiel durch die Buchstaben "OK" bestätigt bekommt, oder dass die positive Prüfung für den Kunden nicht sichtbar wird und nur im Falle einer negativen Prüfung das negative Prüfergebnis eingeblendet wird.

Falls ein Prüfungsschritt nicht erfolgreich durchgeführt werden konnte, werden die nachfolgenden Prüfungsschritte vorzugsweise nicht mehr durchgeführt. Anhand eines dargestellten negativen Ergebnisses eines bestimmten Prüfungsschritts erhält der Nutzer Kenntnis über eine fehlende Voraussetzung für die Frankierung einer Postsendung mittels des intelligenten Dokuments. Er erhält damit die Möglichkeit, Maßnahmen zur Schaffung der entsprechenden Voraussetzung zu ergreifen. Bei einer Angabe eines negativen Ergebnisses der Prüfung, ob die Programmausführungsumgebung verfügbar ist, kann er beispielsweise eine Version des Darstellungsprogramms auf dem Frankierclient 101 installieren, die über die Programmausführungsumgebung verfügt. Bei einer Angabe eines negativen Ergebnisses der Prüfung, ob eine Netzwerkanbindung vorhanden ist, kann der Nutzer beispielsweise die Netzwerkverbindung aktivieren. Falls ein negatives Ergebnis der Prüfung, ob der Frankiervermerk nicht bereits ausgedruckt worden ist, dargestellt wird, weiß der Nutzer, dass er den Frankiervermerk nicht noch einmal drucken kann und kann für die Frankierung der Postsendung einen neuen Frankiervermerk von dem Server 103 anfordern.

Eine Weiterbildung der Erfindung sieht vor, dass bei einer Betätigung der Schaltfläche ein Abruf und ein Druck eines gültigen Codes für die Erzeugung des Frankiervermerks erfolgt.

Zur Verringerung des Manipulationsrisikos sieht die Erfindung vor, dass die Betätigung der Schaltfläche zum Druck des Frankiervermerks nicht ein vollständiges Druckmenu öffnet, das dem Nutzer beispielsweise die Möglichkeit bieten würde, den Ausdruck in eine Datei umzuleiten und somit potentiell reproduzierbar zu machen. Stattdessen wird innerhalb der Programmausführungsumgebung automatisch der an den Nutzercomputer angeschlossene Drucker (bzw. mehrere Drucker) angezeigt und/oder der Kunde die Möglichkeit zum Abbruch hat. Hierdurch wird sichergestellt, dass nur der direkte Ausdruck ohne die Möglichkeit der Umleitung des Frankiervermerks zum Beispiel in eine Datei ermöglicht wird, wodurch sichergestellt ist, dass nur eine einmalige Druckbarkeit des Frankiervermerks ermöglicht wird.

Bei der Betätigung der Schaltfläche erfolgt ein Druck des gültigen Codes.

Eine besonders hohe Unabhängigkeit von Benutzersystemen lässt sich dadurch erreichen, dass das Programm-Modul in das intelligente Dokument eingebracht wird.

Zur weiteren Erhöhung der Bedienfreundlichkeit ist das Programm-Modul so ausgebildet, dass es die darstellbare Angabe des Frankiervermerks erzeugt.

Hierdurch wird eine schnelle und sichere Ausführung des Programms gewährleistet.

Zweckmäßigerweise ist das Programm so gestaltet, dass es einen einmaligen Druck des Frankiervermerks steuert.

Eine Weiterbildung des Verfahrens, des Computerprogrammprodukts und der Vorrichtung sieht vor, dass das intelligente Dokument von einem Frankierserver 103 über ein Netzwerk 102 an einen Frankierclient 101 übermittelt wird.

Um ein missbräuchliches Erzeugen von Frankiervermerken besonders wirksam zu verhindern, wird bei einem ersten Druck des Frankiervermerks eine Nachricht von dem Frankierclient 101 an den Frankierserver 103 übermittelt.

Zur weiteren Vermeidung missbräuchlicher Erzeugungen von Frankiervermerken wird der Druck des Frankiervermerks protokolliert. Dies erfolgt in einer besonders bevorzugten Ausführungsform der Erfindung aufgrund einer von dem Frankierclient 101 an den Frankierserver 103 übermittelten Nachricht.

Zur weiteren Erhöhung der Datensicherheit wird das Verfahren so durchgeführt beziehungsweise wird die Vorrichtung so ausgestaltet, dass das Programm zur Steuerung des Drucks des Frankiervermerks nur dann ausführbar ist, wenn eine Netzwerkverbindung zwischen dem Frankierclient 101 und dem Frankierserver 103 besteht und wenn anhand einer Abfrage des Frankierservers 103 festgestellt wird, dass der Frankiervermerk noch nicht gedruckt wurde.

Die dargestellten Ausführungsformen vereinen eine hohe Benutzerfreundlichkeit mit einer gleichfalls sehr hohen Datensicherheit. Sie stellen daher die beste Methode zur Ausführung der Erfindung dar. Es ist jedoch gleichfalls möglich, die durch die Erfindung erzielten Vorteile durch gleichwirkende Maßnahmen zu erzielen.

### Bezugszeichenliste:

- 101: Frankierclient
- 102: Netzwerk
- 103: Server
- 104: Anzeigeeinrichtung
- 105: Speicher
- 106: Eingabeprozessor
- 107: Druckeinrichtung
- 108: Datenbank
- 109: Eingabeeinrichtung

## Patentansprüche

1. Verfahren zum Erzeugen eines Frankiervermerks, wobei der Frankiervermerk einer Bedieneinheit (101) unter Verwendung eines intelligenten Dokuments bereitgestellt wird,
wobei bei einem Öffnen des Dokuments eine Abfrage, ob der Frankiervermerk bereits gedruckt wurde, erfolgt und in dem Fall, dass die Abfrage ergibt, dass der Frankiervermerk noch nicht gedruckt wurde, ein Druck des Frankiervermerks ermöglicht wird, wobei der Druck des Frankiervermerks dadurch ermöglicht wird, dass wenigstens eine Schaltfläche für einen Druckvorgang des Frankiervermerks eingeblendet und/oder aktiviert wird, und wobei bei der Betätigung der Schaltfläche ein Druck eines gültigen Codes erfolgt, dessen Ausdruck einer darstellbaren Angabe des Frankiervermerks entspricht,
**dadurch gekennzeichnet,**
**dass**
eine Schaltfläche für einen Druckvorgang des Frankiervermerks mit für solche Drucker (107) eingeblendet und/oder aktiviert wird, die an die Beolieneinheit (101) augeschlossen sind und und einen disetzten Ausdruck des Frantziervermerks ermöglichen, wobei eine Schaltfläche für die Moglichkeit zur Umleitung des Frantiervermerks in eine Datei nicht eingeblendet und/oder aktiviert wird.

2. Verfahren nach Anspruch 1,
**dadurch gekennzeichnet,**
**dass** die Abfrage durch einen Frankierclient (101) übermittelt wird.

3. Verfahren nach einem oder beiden der Ansprüche 1 oder 2, dadurch gekennzeichet,
dass die Abfrage an den Frankierserver (103) erfolgt.

4. Verfahren nach einem oder beiden der Ansprüche 1 oder 2, dadurch gekennzeichet,
dass die Abfrage an eine mit dem Frankierserver (103) verbindbare Datenbank (108) erfolgt.

5. Verfahren nach einem der vorangegangenen Ansprüche,
**dadurch gekennzeichnet,**
**dass** die Schaltfläche für einen Druckvorgang des Frankiervermerks nach einem erfolgten Druck deaktiviert und/oder ausgeblendet wird.

6. Verfahren nach einem der vorangegangenen,
**dadurch gekennzeichnet,**
**dass** bei einer Betätigung der Schaltfläche ein Abruf und ein Druck eines gültigen Codes für die Erzeugung des Furankiervermerks erfolgt.

7. Verfahren nach einem der vorangegangenen Ansprüche,
**dadurch gekennzeichnet,**
**dass** ein Programm-Modul in das intelligente Dokument eingebracht wird.

8. Verfahren nach einem der vorangegangenen Ansprüche,
**dadurch gekennzeichnet,**
**dass** ein Prüfungsschritt zur Prüfung des Vorliegens einer Voraussetzung erfolgt.

9. Verfahren nach Anspruch 8,
**dadurch gekennzeichnet,**
**dass** die Abfrage, ob der Frankiervermerk bereits gedruckt wurde, als ein Prüfungsschritt zur Prüfung des Vorliegens einer Voraussetzung erfolgt.

10. Verfahren nach Anspruch 8,
**dadurch gekennzeichnet,**
**dass** zusätzlich zu der Abfrage, ob der Frankiervermerk bereits gedruckt wurde, ein weiterer Prüfungsschritt erfolgt.

11. Verfahren nach einem der Ansprüche 8-10,
**dadurch gekennzeichnet,**
**dass** der Prüfungsschritt mittels des Programm-Moduls durchgeführt wird.

12. Verfahren nach einem der Ansprüche 8-11,
**dadurch gekennzeichnet,**
**dass** in dem Prüfungsschritt überprüft wird, ob eine Programmausführungsumgebung zur Verfügung steht.

13. Verfahren nach einem der vorangegangenen Ansprüche,
**dadurch gekennzeichnet,**
**dass** bei einem ersten Druck des Frankiervermerks eine Nachricht von dem Frankierclient (101) an den Frankierserver (103) übermittelt wird und dass der Druck aufgrund der Nachricht in dem Frankierserver (103) protokolliert wird.

14. Verfahren nach einem der vorangegangenen Ansprüche,
**dadurch gekennzeichnet,**
**dass** in einem Prüfungsschritt überprüft wird, ob ein Zugriff auf das Netzwerk (102) besteht.

15. Computerprogrammprodukt,
**dadurch gekennzeichnet,**
**dass** es ein Computerprogramm zur Ausführung eines Verfahrens nach einem der vorangegangenen Ansprüche enthält.

## Claims

1. A method for the production of a postage indicium, whereby the postage indicium is made available to an operating unit (101) using an intelligent document,
whereby, when the document is opened, a query is made as to whether the postage indicium has already been printed before, and if the query shows that the postage indicium has not been printed before, then the printing of the postage indicium is made possible, whereby the printing of the postage indicium is made possible in that a button for a printing procedure of the postage indicium pops up and/or is activated, and whereby, when the button is actuated, the valid code is printed, whose print-out corresponds to displayable information about the postage indicium,
**characterized in that**
a button for a printing procedure for the postage indicium pops up and/or is activated only for those printers (107) that are connected to the operating unit (101) and that only allow a direct print-out of the postage indicium, whereby a button for the possibility of redirecting the postage indicium into a file does not pop up and/or is not activated.

2. The according to claim 1,
**characterized in that**
the query is transmitted by a franking client (101).

3. The method according to one or both of Claims 1 or 2,
**characterized in that**
the query is made to the franking server (103).

4. The method according to one or both of Claims 1 or 2,
**characterized in that**
the query is made to a database (108) that can be connected to the franking server (103).

5. The method according to one of the preceding claims,
**characterized in that**,
after the printing has been carried out, the button for a printing procedure of the postage indicium is deactivated and/or fades away.

6. The method according to one of the preceding claims,
**characterized in that**,
when the button is actuated, a valid code for the production of the postage indicium is called and printed.

7. The method according to one of the preceding claims,
**characterized in that**
a program module is inserted into the intelligent document.

8. The method according to one of the preceding claims,
**characterized in that**
a checking step is carried out in order to check whether a precondition has been met.

9. The method according to Claim 8,
**characterized in that**
the query as to whether the postage indicium has already been printed before is carried out as a checking step in order to check whether a precondition has been met.

10. The method according to Claim 8,
**characterized in that**,
in addition to the query as to whether the postage indicium has already been printed before, another checking step is carried out.

11. The method according to one of Claims 8 to 10,
**characterized in that**
the checking step is carried out by means of the program module.

12. The method according to one of Claims 8 to 11,
**characterized in that**,
during the checking step, it is checked whether a program execution environment is available.

13. The method according to one of the preceding claims,
**characterized in that**
when the postage indicium is printed for the first time, a message is transmitted from the franking client (101) to the franking server (103) and **in that**, on the basis of this message, the printing is logged in the franking server (103).

14. The method according to one of the preceding claims,
**characterized in that**,
during a checking step, it is checked whether there is access to the network (102).

15. A computer program product,
**characterized in that**
it contains a computer program for executing a method according to one of the preceding claims.

## Revendications

1. Procédé pour générer une marque d'affranchissement, la marque d'affranchissement étant mise à la disposition d'une unité de commande (101) avec utilisation d'un document intelligent, une interrogation visant à établir si la marque d'affranchissement a déjà été imprimée ayant lieu à l'ouverture du document et, s'il résulte de l'interrogation que la marque d'affranchissement n'a pas encore été imprimée, une impression de la marque d'affranchissement étant rendue possible, l'impression de la marque d'affranchissement étant rendue possible par le fait qu'au moins une surface de commande pour une opération d'impression de la marque d'affranchissement est affichée et/ou est activée, et une impression d'un code valable dont l'impression correspond à une mention représentable de la marque d'affranchissement ayant lieu lors de l'actionnement de la surface de commande, **caractérisé en ce qu'**une surface de commande pour une opération d'impression de la marque d'affranchissement n'est affichée et/ou n'est activée que pour des imprimantes (107) qui sont connectées à l'unité de commande (101) et qui permettent uniquement une impression directe de la marque d'affranchissement, une surface de commande pour la possibilité de réacheminer la marque d'affranchissement vers un fichier n'est pas affichée et/ou n'étant pas activée.

2. Procédé selon la revendication 1, **caractérisé en ce que** l'interrogation est transmise par un client d'affranchissement (101).

3. Procédé selon l'une ou les deux revendications 1 ou 2, **caractérisé en ce que** l'interrogation est adressée au serveur d'affranchissement (103).

4. Procédé selon l'une ou les deux revendications 1 ou 2, **caractérisé en ce que** l'interrogation est adressée à une base de données (108) qui peut être reliée au serveur d'affranchissement (103).

5. Procédé selon l'une des revendications précédentes, **caractérisé en ce que** la surface de commande pour une opération d'impression de la marque d'affranchissement est désactivée et/ou n'est plus affichée après que l'impression a été effectuée.

6. Procédé selon l'une des revendications précédentes, **caractérisé en ce que**, lors d'un actionnement de la surface de commande, il y a appel et impression d'un code valable pour la génération de la marque d'affranchissement.

7. Procédé selon l'une des revendications précédentes, **caractérisé en ce qu'**un module de programme est introduit dans le document intelligent.

8. Procédé selon l'une des revendications précédentes, **caractérisé en ce qu'**est effectuée une étape de contrôle pour contrôler la présence d'une condition.

9. Procédé selon la revendication 8, **caractérisé en ce que** l'interrogation visant à établir si la marque d'affranchissement a déjà été imprimée s'effectue en tant qu'étape de contrôle pour contrôler la présence d'une condition.

10. Procédé selon la revendication 8, **caractérisé en ce qu'**est effectuée une étape de contrôle supplémentaire en plus de l'interrogation visant à établir si la marque d'affranchissement a déjà été imprimée.

11. Procédé selon l'une des revendications 8 à 10, **caractérisé en ce que** l'étape de contrôle est exécutée au moyen du module de programme.

12. Procédé selon l'une des revendications 8 à 11, **caractérisé en ce qu'**il est vérifié, dans l'étape de contrôle, si un environnement d'exécution de programme est disponible.

13. Procédé selon l'une des revendications précédentes, **caractérisé en ce que**, lors d'une première impression de la marque d'affranchissement, un message est transmis du client d'affranchissement (101) au serveur d'affranchissement (103) et **en ce que** l'impression est enregistrée dans le serveur d'affranchissement (103) sur la base du message.

14. Procédé selon l'une des revendications précédentes, **caractérisé en ce qu'**il est vérifié, dans une étape de contrôle, s'il existe un accès au réseau (102).

15. Produit de programme informatique, **caractérisé en ce qu'**il contient un programme informatique pour exécuter un procédé selon l'une des revendications précédentes.
